# EUROPÄISCHE PATENTSCHRIFT

(11) **EP 2 760 748 B1**
(45) Veröffentlichungstag und Bekanntmachung des Hinweises auf die Patenterteilung: **07.07.2021**
(21) Anmeldenummer: 12766397.9
(22) Anmeldetag: 12.09.2012
(51) Int. Cl.: B65C 9/42, B65B 57/02, B65B 57/18

(54) **INTEGRIERTE QUALITÄTSKONTROLLE VON VERBRAUCHSMATERIALIEN FÜR VERPACKUNGSMASCHINEN**
INTEGRATED QUALITY CONTROL OF CONSUMABLE MATERIALS FOR PACKAGING MACHINES
GESTION INTÉGRÉE DE LA QUALITÉ DE CONSOMMABLES POUR DES MACHINES D'EMBALLAGE

(30) Priorität: 30.09.2011 DE 102011054080
(43) Veröffentlichungstag der Anmeldung: 06.08.2014
(73) Patentinhaber: Krones AG, 93073 Neutraubling (DE)
(72) Erfinder: HUBER, Wolfgang, 93073 Neutraubling (DE); Böhm, Johannes, 93073 Neutraubling (DE)
(74) Vertreter: Bittner, Bernhard
(86) Internationale Anmeldenummer: PCT/EP2012/067853
(87) Internationale Veröffentlichungsnummer: WO 2013/045274

(56) Entgegenhaltungen:
- WO-A2-2006/010086
- DE-A1-102010 009 137
- US-A1- 2002 096 261
- US-A1- 2006 096 710
- US-A1- 2009 242 097
- None

## Beschreibung

Die vorliegende Erfindung bezieht sich auf eine Vorrichtung zum Anwenden von Verbrauchsmaterialien an und/oder mit Behältnissen gemäß dem Oberbegriff des Anspruchs 1. Derartige Vorrichtungen sind aus dem Stand der Technik seit langem bekannt. So bringen beispielsweise Etikettiermaschinen Etiketten an Behältnissen an oder Verpackungsmaschinen verpacken einzelne Gebinde oder mehrere Gebinde in Folien, wie beispielsweise Schrumpffolien. Weiterhin sind auch Maschinen bekannt, welche Behältnisse mit Verpackungen versehen, beispielsweise Kartonagenverpackungen. Bei diesen Maschinen wird dabei jeweils ein Verbrauchsmaterial eingesetzt, so beispielsweise Etiketten, Schrumpffolien, Kartonagen und dergleichen, welche mit oder an den Behältnissen angewandt werden.

Derartige Verpackungsmaschinen verbrauchen damit Verpackungsmaterialien im täglichen Betrieb. Die Maschinenhersteller spezifizieren dabei üblicherweise die Ansprüche und die Qualität der Verbrauchsmaterialien in Form von Materialspezifikationen. Auf Basis derartiger Materialspezifikationen können auch Garantiezusagen gegenüber dem Kunden bzw. Maschinenbetreiber vorgenommen werden. Oftmals tritt jedoch das Problem auf, dass die tatsächlich von Dritten bzw. von Lieferanten gelieferten Verbrauchsmaterialien nicht den Kriterien entsprechen, die für die Verarbeitung des Verbrauchsmaterials nötig sind. Eine Folge hiervon ist, dass teilweise Verbrauchsmaterialien verarbeitet werden müssen, die außerhalb eines vorgegebenen Toleranzbereichs liegen. Hieraus wiederum können Maschinenstörungen resultieren, deren Ursache allerdings oftmals nur schwer auf die abweichende Qualität des Verbrauchsmaterials zurückzuführen ist.

Aus der DE 103 06 671 A1 ist eine Etikettiermaschine bekannt, welche ein eine austauschbare Einheit ausbildendes Inspektions-, Druck- oder Ausrichtmodul aufweist. Auf diese Weise kann diese Maschine schnell auf unterschiedliche Etikettentypen umgestellt werden.

Aus der DE 20 2005 020 478 U1 ist eine Vorrichtung zum Inspizieren von Etiketten auf Gefäßen bekannt. Dabei werden jedoch nicht die zugeführten Etiketten inspiziert, sondern diese erst inspiziert, wenn sie bereits an den Gefäßen angeordnet sind, beispielsweise um eben diese korrekte Anordnung zu überprüfen.

Aus der WO 2006/010086 A2 ist eine Vorrichtung gemäß dem Oberbegriff des Anspruchs 1 bekannt.

Der vorliegenden Erfindung liegt daher die Aufgabe zugrunde, bei derartigen Verpackungsmaschinen, welche die genannten Verbrauchsmaterialien einsetzen, eine höhere Fehlersicherheit zu erreichen.

Die oben genannte Aufgabe wird durch Vorrichtungen und Verfahren nach den unabhängigen Ansprüchen 1 und 6 gelöst. Vorteilhafte Ausführungsformen und Weiterbildungen sind Gegenstand der Unteransprüche.

Die erfindungsgemäße Vorrichtung gemäß Anspruch 1 zum Anwenden von Verbrauchsmaterialien an Behältnissen weist eine Bevorratungseinrichtung auf, welche einen Vorrat an dem Verbrauchsmaterial bevorratet sowie eine Transporteinrichtung, welche das Verbrauchsmaterial zu den Behältnissen fördert. Weiterhin weist die Vorrichtung eine Applikationseinheit auf, welche das Verbrauchsmaterial an den Behältnissen oder an Zusammenstellungen von Behältnissen anwendet.

Erfindungsgemäß weist die Vorrichtung wenigstens eine Sensoreinrichtung auf, welche wenigstens einen für eine physikalische Eigenschaft des Verbrauchsmaterials charakteristischen Ist-Wert des Verbrauchsmaterials erfasst sowie eine Vergleichseinrichtung, welche den erfassten Ist-Wert mit wenigstens einem in einer Speichereinrichtung gespeicherten Soll-Wert vergleicht und mit einer Signalausgabeeinrichtung, welche in Abhängigkeit von einem Ergebnis dieses Vergleichs ein Signal ausgibt.

Bei der Applikationseinrichtung kann es sich beispielsweise um ein Etikettieraggregat handeln, welches die Etiketten an den Behältnissen anbringt. Es kann sich jedoch auch um eine Einheit handeln, welche beispielsweise Schrumpffolien oder dergleichen an den Behältnissen oder an Gruppen von Behältnissen anbringt. Auch wäre es möglich, dass es sich bei der Applikationseinheit um eine Verschließeinrichtung handelt, welche die Behältnisse mit Verschlüssen versieht. Auch kann es sich um eine Kartoniereinheit handeln, welche Kartons für die jeweiligen Behältnisse bildet.

Es wird daher vorgeschlagen, eine integrierte Qualitätskontrolle für Verbrauchsmaterialien einzuführen. Diese weist die besagte Sensoreinrichtung auf, welche Werte ermittelt, welche für die Qualität der momentan zu verarbeitenden Verbrauchsmaterialien charakteristisch sind. Unter Verbrauchsmaterialien werden dabei insbesondere solche Materialien verstanden, welche im Gegensatz zu etwa den Behältnissen in der Regel nicht wiederverwertet werden. Vorteilhaft handelt es sich um feste Materialien, es wäre jedoch auch eine Anwendung der Erfindung auf flüssige Materialien wie etwa Farben oder Klebstoffe denkbar. Unter einer Anwendung des Verbrauchsmaterials an und/oder mit Behältnissen wird insbesondere verstanden, dass eine physische Verbindung, insbesondere eine lösbare Verbindung, zwischen dem Verbrauchsmaterial und den Behältnissen und/oder Behältnisgruppen hergestellt wird. Bevorzugt handelt es sich dabei um eine Verbindung, welche zum Zwecke des Öffnens und/oder Entpacken des Behältnisses gelöst wird.

Bei dem in Abhängigkeit von dem Ergebnis ausgegebenen Signal kann es sich beispielsweise um ein Warnsignal handeln. Weiterhin kann es sich hierbei um ein Signal handeln, welches einen Stopp der Vorrichtung bewirkt. Weiterhin kann es sich bei dem Signal um einen Hinweis an einen Benutzer handeln, dass kein ordnungsgemäßes Material verwendet wird.

Erfindungsgemäß weist die Vorrichtung mehrere Sensoreinrichtungen auf, welche mehrere Eigenschaften des Verbrauchsmaterials erfassen. Vorteilhaft werden die Ergebnisse dieser Senoreinrichtungen jeweils mittels Vergleichseinrichtungen mit Sollwerten verglichen.

Bei einer bevorzugten Ausführungsform ist die Signalausgabeeinrichtung derart gestaltet, dass sie beispielsweise ein für einen Benutzer wahrnehmbares Signal ausgibt, falls eine Abweichung des Ist-Werts von dem Soll-Wert über einem vorgegebenen Grenzwert liegt. Es kann jedoch auch ein Signal an eine Steuerungseinrichtung ausgegeben werden, welche die Vorrichtung in Reaktion auf dieses Signal steuert.

Erfindungsgemäß werden daher Toleranzgrenzen festgelegt, innerhalb derer die jeweiligen IstWerte liegen müssen. Bei Abweichen eines derartigen Ist-Werts wird das Signal ausgegeben. Es wäre denkbar, dass das Signal ausgegeben wird, wenn die Abweichung eines der Ist-Werte von dem Soll-Wert über einen vorgegebenen Grenzwert liegt. Erfindungsgemäß werden zusätzlich noch logische Verknüpfungen vorgenommen und beispielsweise wird auch ein Signal ausgegeben, wenn die Abweichung zweier oder mehrerer Ist-Werte zwar für sich genommen nicht über dem vorgegebenen Grenzwert liegen, jedoch mehrere Abweichungen vorliegen.

Daher werden mehrere Ist-Werte mit unterschiedlichen Sensoreinrichtungen ermittelt und diese einzelnen Ist-Werte werden nicht nur mit Soll-Werten verglichen, sondern die Ist-Werte oder die jeweiligen Vergleichsergebnisse werden miteinander logisch verknüpft.

Erfindungsgemäß ist die Sensoreinrichtung in der Transportrichtung des Verbrauchsmaterials zwischen der Bevorratungseinrichtung und der Applikationseinheit angeordnet. Vorteilhaft ist die Senoreinrichtung in der Transporteinrichtung des Verbrauchsmaterials nahe an der Bevorratungseinrichtung angeordnet. Durch diese nahe Anordnung ist es möglich, Fehler bereits frühzeitig zu detektieren und entsprechend darauf zu reagieren.

Bei einer weiteren vorteilhaften Ausführungsform weist die Vorrichtung eine Erfassungseinheit auf, die, falls eine Abweichung des Ist-Werts von dem Soll-Wert über einem vorgegebenen Grenzwert liegt, Daten erfasst und/oder ausgibt, die für das zeitliche Auftreten dieser Abweichung charakteristisch sind. So ist es beispielsweise möglich, dass festgehalten wird, wann (Datum und genaue Uhrzeit), ein bestimmter Fehler aufgetreten ist. Auch wäre es zusätzlich möglich, dass weitere Daten miterfasst werden, wie beispielsweise eine Raumtemperatur, eine Arbeitsgeschwindigkeit der Maschine, ein Füllstand der Bevorratungseinheit und dergleichen.

Bei der Bevorratungseinrichtung kann es sich im einfachsten Fall beispielsweise um eine Ablage handeln, auf der der Vorrat des Verbrauchsmaterials angeordnet ist. Bei dieser Anlage kann es sich auch um den Boden einer Maschinenhalle handeln. Weitere Möglichkeiten für diese Bevorratungseinheiten sind beispielsweise Rollen, auf denen das Material aufgewickelt ist und dergleichen.

Erfindungsgemäß weist die Vorrichtung eine Markierungseinheit auf, welche insbesondere auf dem Verbrauchsmaterial eine Markierung aufbringt, falls eine Abweichung des Ist-Werts von dem Soll-Wert über einem vorgegebenen Grenzwert liegt. So wäre es beispielsweise möglich, dass mittels eines Druckers, der beispielsweise mittels einer unsichtbaren UV-Tinte, oder auch eines anderen sichtbaren oder unsichtbaren Druckmediums arbeitet, eine entsprechende Markierung auf dem Verbrauchsmaterial angebracht wird und diese Markierung bevorzugt permanent aufgetragen wird.

Auf diese Weise ist auch nachträglich eine Identifizierung des fehlerhaften Materials möglich. Weiterhin wäre es auch möglich, dass zusätzlich seitens der Maschine der Benutzer aufgefordert wird, einen Anteil des Verbrauchsmaterials auszusondern und festzuhalten und ggfs. auch durch eine Unterschrift zu bestätigen, dass dieses Material zu einem bestimmten Zeitpunkt in einer bestimmten Maschine zum Einsatz gekommen ist. Weiterhin wäre es in einem ersten Schritt auch möglich, dass eine Warnmeldung, beispielsweise an einem Bildschirm, abgesetzt wird, aus der sich ergibt, dass das Verbrauchsmaterial außerhalb der Toleranz liegt. Die Markierungseinheit könnte jedoch auch andere Arten von Markierungen anbringen, wie etwa Ausstanzungen, Lasermarkierungen, thermische Stempel und dgl..

Weiterhin wäre es auch denkbar, dass ein bestimmter Anteil des Verbrauchsmaterials ausgeschleust wird, beispielsweise ein Restabschnitt einer entsprechend verwendeten Etikettenrolle oder auch einzelne Stücke bei Kartonverpackungen. Es wäre beispielsweise möglich, dass ein Kartonzuschnitt, dessen Eigenschaften außerhalb der Grenzwerte liegen, ausgeschleust wird. Auch könnte ein derartiger Kartonzuschnitt seitens der Maschine mit einem Aufdruck, wie einem Stempel, versehen werden, aus dem sich auch das Datum der Ausschleusung ergibt. Ein derartiger Zuschnitt könnte in einem späteren Verfahren auch als Beweismittel verwendet werden.

Erfindungsgemäß weist die Vorrichtung eine Störungserfassungseinrichtung auf, welche bei Auftreten einer Störung für diese Störung charakteristische Daten ausgibt. Bei bestimmten Störungen der Maschine, welche beispielsweise noch nicht unbedingt zu einem Stillstand der Maschine führen müssen, wird registriert, wann genau die Störung aufgetreten ist. Auf diese Weise ist es möglich, bestimmten Verbrauchsmaterialien, deren Eigenschaften außerhalb von Toleranzgrenzen liegen, auch bestimmte Störungen zuzuordnen. Auch diese Daten können dabei in einer Speichereinrichtung gespeichert werden.

Bei einer weiteren vorteilhaften Ausführungsform ist der Ist-Wert, der für die physikalische Eigenschaft charakteristisch ist, aus einer Gruppe von physikalischen Eigenschaften ausgebildet, welche eine Temperatur des Verbrauchsmaterials, eine Materialdicke des Verbrauchsmaterials, Transparenzeigenschaften des Verbrauchsmaterials, Ablagerungen auf dem Verbrauchsmaterial, eine Anzahl von Markierungen auf dem Verbrauchsmaterial, eine statische Aufladung des Verbrauchsmaterials, eine geometrische Gestalt von Ausstanzungen des Verbrauchsmaterials, das Vorhandensein von Stanzresten in oder an dem Verbrauchsmaterial, die Toleranzen von Zuschnitten, Kombinationen hieraus und dergleichen enthält.

So wäre es beispielsweise möglich, Vorrichtungen (z. B. sogenannte Sniffer) zur Erkennung von Farbausdünstungen vorzusehen. Vorteilhaft erfolgt die Auswertung dieser Messergebnisse online, beispielsweise in einem Bedienpult der Maschine. Dabei ist es möglich, dass ein Messbericht exportierbar zur späteren Verwendung beim Lieferanten erstellt wird.

Auf diese Weise ist es möglich, dass der Maschinenbenutzer die Qualität des Verbrauchsmaterials spezifiziert. Dabei ist es auch möglich, dass eine Stichprobenprüfung am Wareneingang vorgenommen wird. Auf diese Weise kann ein Schwanken der Qualitäten am Verbrauchsmaterial online detektiert werden und unmittelbar nach der Verarbeitung als Mängelrüge an den Lieferanten gehen. Dies kann zu einer Erhöhung der Qualität des Verbrauchsmaterials und damit eine Erhöhung der Maschineneffizienz führen oder auch beispielsweise eine Teilrückerstattung des Kaufpreises aufgrund mangelhafter Ware.

Weiterhin kann auch maschinenseitig eine zielgerichtete Ursachenforschung bei Problemen an Verpackungsmaschinen erfolgen. Durch eine genaue Protokollierung ist es möglich, dass Verbrauchsmaterial bedingte Fehler an den Maschinen auch der richtigen Ursache zugeordnet werden. Auf diese Weise kann eine Reduzierung der Qualitätskosten erreicht werden.

Bei einer weiteren vorteilhaften Ausführungsform erfasst die Sensoreinrichtung einen für eine Länge des Verbrauchsmaterials charakteristischen Wert. Insbesondere wird dabei ein Wert erfasst, der für eine Länge des an der Sensoreinrichtung vorbeibewegten Materials charakteristisch ist. Daneben oder zusätzlich kann auch ein Wert erfasst werden, der für eine Stückzahl des Verbrauchsguts charakteristisch ist. Falls es sich bei dem Verbrauchsmaterial beispielsweise um eine Etiketten- oder Folienrolle handelt (bei der beispielsweise die Etiketten hintereinander folgen), kann ein Wert erfasst werden, der für die Anzahl der einzelnen Etiketten (und damit auch für die Länge eines entsprechenden Materialstreifens) charakteristisch ist.

Vorteilhaft ist eine entsprechende Sensoreinrichtung zur Erfassung der Länge unmittelbar nach einer Speichereinrichtung für das Verbrauchsmaterial, beispielsweise unmittelbar nach einer entsprechenden Etiketten- oder Folienrolle, angeordnet.

Im Stand der Technik muss der Bediener während der Produktion eine Vielzahl von Produktionsdaten auf einem Produktionsplan dokumentieren. Da die Ist- und die Sollmaterialmenge der Zulieferer stark schwanken kann, muss der Bediener die tatsächliche Anzahl der im Karton oder Rolle befindlichen Menge mit der aufgedruckten Anzahl auf der Rolle, oder Karton vergleichen, notieren und dem Schichtleiter mitteilen, um dies beim Zulieferer im Bedarfsfall reklamieren zu können. Die Daten müssen vor einem Produktwechsel und bei Schichtwechsel übergeben werden.

Hierzu kann der Bediener anhand des Produktionszählers die verbrauchte Materialmenge notieren (Ermittlung bei einer Etikettiermaschine anhand der geschnittenen Etiketten) und diese mit der aufgedruckten Anzahl auf der Rolle vergleichen. Fädelt der Bediener jedoch ein Etikett händisch ein, werden immer ein paar Meter verdrückte Folie, bedingt durch das Einfädeln, abgeschnitten. Damit ist ein genauer Istwert nicht mehr ermittelbar.

Im Falle eines Packers wird die verbrauchte Materialmenge (aufgebrachte Meter an Folie auf Kartonrolle) nicht ermittelt. Der Produktionszähler ermittelt nur die ausgebrachte Gebindezahl.

Bei der oben beschriebenen Ausführungsform oder einem entsprechenden Verfahren ermittelt die Sensoreinrichtung (die bevorzugt direkt nach der Folienrolle angeordnet ist) ebenfalls die abgewickelte Länge des Verbrauchsmaterials. Im Falle von Etiketten kann die Anzahl der Etiketten auch anhand von Schnittmarken ermittelt werden.

Der Bediener kann vor einer neuen Materialbestückung die vom Zulieferer aufgedruckte Materialmenge in die Maschinensteuerung eingeben, oder einscannen. Die jeweilige Maschine ermittelt dann anhand der Sensoreinrichtung automatisch die Abweichung von Ist- und Sollwert und teilt dies dem Bediener (beispielsweise durch ein Signal an der Steuereinheit der Maschine, oder über eine mobile Bedieneinheit) mit. Diese Daten werden vorteilhaft zusätzlich in einem Softwaretool gesammelt und können dann statistisch ausgewertet werden.

Die vorliegende Erfindung ist weiterhin auf ein Verfahren gemäß Anspruch 6 zum Anwenden von Verbrauchsmaterialien an und/oder auf und/oder mit Behältnissen gerichtet, wobei ein Verbrauchsmaterial ausgehend von einer Bevorratungseinheit zu einer Applikationseinheit transportiert wird und wobei die Applikationseinheit das Verbrauchsmaterial auf oder an Behältnissen oder auf oder an Zusammenstellungen von Behältnissen anwendet. Erfindungsgemäß wird mittels einer Sensoreinrichtung wenigstens ein für eine physikalische Eigenschaft des Verbrauchsmaterials charakteristischer Ist-Wert ermittelt bzw. erfasst und dieser Ist-Wert wird mit einem Soll-Wert verglichen und auf Basis dieses Vergleichs ein Signal ausgegeben.

Es wird daher auch verfahrensseitig vorgeschlagen, dass Eigenschaften des Verbrauchsmaterials untersucht werden und in Abhängigkeit von diesen Untersuchungen die jeweiligen Signale ausgegeben werden.

Erfindungsgemäß wird der Ist-Wert während des Transports des Verbrauchsmaterials von der Bevorratungseinheit zu der Applikationseinheit erfasst. Vorteilhaft wird der Ist-Wert während einer Bewegung des Verbrauchsmaterials (in seiner Transportrichtung) erfasst.

Vorteilhaft wird der Ist-Wert gespeichert und besonders bevorzugt zusammen mit Informationen, die für sein Auftreten charakteristisch sind. Dabei handelt es sich wie oben erwähnt insbesondere um zeitliche Informationen bzw. auch in Verbindung mit dem überprüften Verbrauchsmaterial. Bei einem weiteren bevorzugten Verfahren wird auf dem Verbrauchsmaterial eine Markierung aufgebracht, aus der sich bevorzugt auch der Ist-Wert entnehmen lässt.

Erfindungsgemäß werden eine Vielzahl von physikalischen Eigenschaften des Verbrauchsmaterials erfasst und die jeweiligen charakteristischen Ist-Werte jeweils mit Soll-Werten verglichen.

Weitere Vorteile und Ausführungsformen ergeben sich aus den beigefügten Zeichnungen: Darin zeigen:
- Fig. 1: eine schematische Darstellung einer erfindungsgemäßen Vorrichtung; und
- Fig. 2: ein schematisches Ablaufdiagramm für ein erfindungsgemäßes Verfahren

Fig.1 zeigt eine schematische Darstellung einer erfindungsgemäßen Vorrichtung 1 zum Anwenden von Verbrauchsmaterialien 20 an und/oder mit Behältnissen 10. Das Bezugszeichen 2 kennzeichnet dabei eine Bevorratungseinheit, in der das Verbrauchsmaterial 20, bei dem es sich hier beispielsweise um ein Etikettenband oder auch eine Schrumpffolie handeln kann, aufbewahrt wird. Ausgehend von dieser Bevorratungseinrichtung 2 wird das Verbrauchsmaterial 20 mittels einer Transporteinrichtung 4 (nur schematisch gezeigt) zu einer Applikationseinheit 6 (ebenfalls nur schematisch gezeigt) gefördert.

Weiterhin werden auch Behältnisse 10 entlang des Pfeils P2 der Applikationseinheit 6 zugefördert. Damit ist vorteilhaft auch eine Transporteinrichtung 44 zum Transportieren der Behältnisse vorgesehen. Die Applikationseinheit 6 wendet nunmehr das Verbrauchsmaterial 20 an den Behältnissen an. Bei der in Fig. 1 gezeigten Ausgestaltung werden aus jeweils 6 Behältnissen Gruppen gebildet, die in das Verbrauchsmaterial 20 eingepackt werden. Das Bezugszeichen 40 kennzeichnet die so gebildete Zusammenstellung aus den Behältnissen 10 einerseits und dem Verbrauchsmaterial 20 andererseits.

Das Bezugszeichen 46 kennzeichnet eine Transporteinrichtung, welche diese Zusammenstellungen 40 wiederum von der Applikationseinrichtung 6 abfördert. Das Bezugszeichen P3 kennzeichnet die Richtung, in der die Zusammenstellungen 40 von der Applikationseinheit 6 abgefördert werden und das Bezugszeichen P2 kennzeichnet die Zuführungsrichtung für die Behältnisse. Das Bezugszeichen P1 bezieht sich auf die Förderrichtung des Verbrauchsmaterials 20.

In der Transportrichtung P1 nach der Bevorratungseinheit 2 sind drei Sensoreinrichtungen 12, 14 und 16 vorgesehen, welche jeweils charakteristische Parameter des Verbrauchsmaterials erfassen, wie oben erwähnt, beispielsweise eine statische Aufladung, eine Transparenz oder das Vorhandensein von bestimmten Markierungen. Entsprechend geben diese Sensoreinrichtungen 12, 14 und 16 jeweils Ist-Werte I1, I2, I3 ab, bzw. Signale, welche für solche Ist-Werte charakteristisch sind.

Diese Ist-Werte werden einer Vergleichseinrichtung 35 zugeführt, die selbst wiederum Bestandteil einer Steuerungseinrichtung 30 ist. Mittels dieser Vergleichseinrichtung 35 werden die Ist-Werte mit Soll-Werten bzw. Referenzwerten verglichen. Diese Soll-Werte können dabei in einer Speichereinrichtung 32 gespeichert werden.

Aus diesem Vergleich kann ermittelt werden, ob das Verbrauchsmaterial 20 vorgegebenen Kriterien entspricht. Falls die Ist-Werte mehr als über ein bestimmtes Maß hinaus von den Soll-Werten abweichen, kann dies über eine Anzeigeeinrichtung bzw. Signalausgabeeinrichtung 34 angezeigt werden und/oder ein Warnsignal und insbesondere ein durch einen Benutzer physisch wahrnehmbares Warnsignal an den Benutzer ausgegeben werden .

Das Bezugszeichen 36 bezieht sich auf eine weitere Sensoreinrichtung, welche einen IstWert erfasst, der von dem Verbrauchsmaterial 20 unabhängig ist, wie etwa eine Außentemperatur, einen Außendruck und dergleichen.

Das Bezugszeichen 38 bezieht sich auf eine Sensoreinrichtung, welche wenigstens einen Arbeitsparameter bzw. Arbeit-Ist-Wert der Applikationseinheit bestimmt, etwa einen Schlupf des Verbrauchsmaterials gegenüber Transportelementen. Auch wäre es möglich, mehrere derartige Arbeitsparameter zu ermitteln. Bevorzugt werden diese Arbeitsparameter gemeinsam mit dem Zeitpunkt ihres Auftretens erfasst. Auf diese Weise kann festgestellt werden, in welcher Weise sich Abweichungen des Verbrauchsmaterials von vorgegebenen Standards auf den Betrieb der Applikationseinheit auswirken. Auch diese aufgenommenen Arbeitsparameter können an die Steuerungseinrichtung 30 weitergegeben werden. Vorteilhaft handelt es sich bei dieser Sensoreinrichtung 38 um eine Störungserfassungseinrichtung, welche eine Störung der Applikationseinheit 6 erfasst. Dabei kann diese Störungserfassungseinrichtung auch weitere für die Störung der Applikationseinheit charakteristische Daten aufnehmen wie etwa eine zeitliche Dauer der Störung bzw. eine zeitliche Dauer eines Stillstands der Vorrichtung 1.

Vorteilhaft erfasst wenigstens eine der Sensoreinrichtungen den Ist-Wert berührungslos d.h. ohne eine Berührung mit dem Verbrauchsmaterial.

An die Sensoreinrichtung schließt sich eine Druckeinrichtung 42 an, die in der Lage ist, das Verbrauchsmaterial 20 zu bedrucken. Vorteilhaft wird auch diese Druckeinrichtung 42 von der Steuerungseinrichtung 30 gesteuert und versieht dann das Verbrauchsmaterial 20 mit einem Aufdruck, wenn dessen Eigenschaften von den geforderten Eigenschaften abweichen.

Es wären jedoch auch andere Markierungseinheiten denkbar, wie etwa Stanzeinheiten. Dabei kann die Steuerungseinrichtung 30 auch noch einen Zeitgeber aufweisen, sodass die Markierung auch in Verbindung mit einem Zeitwert durchgeführt werden kann. Weiterhin kann die Applikationseinheit 6 ebenfalls Sensoreinrichtungen aufweisen, welche solche Parameter bestimmen, welche für den Applikationsvorgang des Verbrauchsmaterials an den Behältnissen charakteristisch sind. Auch diese Parameter werden dabei vorteilhaft zusammen mit einer zeitlichen Angabe aufgenommen. Auf diese Weise kann jeweils einem fehlerhaften Verbrauchsmaterial 20 auch ein bestimmter Fehler zugeordnet werden.

Das Bezugszeichen 48 kennzeichnet eine erste Ausschleuseinrichtung, mit der bei Auftreten von nicht geeigneten Material dieses Verbrauchsmaterial entlang des Pfeils P5 ausgeschleust werden kann. Auf diese Weise kann bei Regressansprüchen gegenüber Lieferanten später der Nachweis dafür erbracht werden, dass ein bestimmter Fehler bzw. ein bestimmtes Abweichen von Ist-Werten gegenüber Soll-Werten bei dem Verbrauchsmaterial 20 aufgetreten ist. Die Ausschleuseinrichtung 48 kann dabei so gesteuert werden, dass ein Rest einer als fehlerhaft erkannten Marge des Verbrauchsmaterials ausgeschleust wird. Die Bevorratungseinheit 2 kann zu diesem Zweck eine Erfassungseinrichtung zum Erfassen eines Füllstands des Verbrauchsmaterials aufweisen. So wäre beispielsweise ein Ausschleusen von Kartonzuschnitten einer als fehlerhaft erkannten Marge denkbar. Das jeweils ausgeschleuste Material könnte dabei ebenfalls mit einer Markierung versehen werden

Falls eine Ausschleusung des Verbrauchsmaterials nicht möglich ist, wäre es auch denkbar, dass eine Behältnisausschleuseinrichtung 50 (neben oder anstelle der ersten Ausschleuseinrichtung 48 vorgesehen ist, welche solche Behältnisse und/oder Gebinde ausschleusst, die mit einem als fehlerhaft erkannten Verbrauchsmaterial behandelt wurden. Eine derartige Behältnisausschleuseinrichtung 50 ist daher vorteilhaft in der Transportrichtung der Behältnisse nach der Applikationseinheit 6 angeordnet. Vorteilhaft kann eine weitere Markierungseinheit vorgesehen sein, welche die ausgeschleussten Behältnisse und/oder Gebinde in der oben dargestellten Weise markiert.

Auch wäre es denkbar, dass eine derartige Behältnisausschleuseinrichtung 50 mit der oben erwähnten Markierungseinheit 42 zusammenwirkt. Falls beispielsweise diese Markierungseinheit 42 an dem Verbrauchsmaterial 20 eine Markierung anbringt, könnte diese Markierung zu einem späteren Zeitpunkt von einer Sensoreinrichtung erfasst werden (beispielsweise wenn das Verbrauchsmaterial bereits auf dem Behältnis angewandt wurde) und das entsprechende mit dem markierten Verbrauchsmaterial behandelte Behältnis könnte ausgeschleust werden. Weiterhin wäre es auch denkbar, dass ein derartiges Ausschleusen von Behältnissen 10 und/oder Zusammenstellungen 40 von Behältnissen 10 oder auch ein Ausschleusen von Verbrauchsmaterial 20 (beispielsweise in der Steuerungseinrichtung) protokolliert wird.

Fig. 2 zeigt ein mögliches Ablaufdiagramm für eine erfindungsgemäße Maschinensteuerung. Dabei werden wiederum von den Sensoreinrichtungen 12, 14, 16 die Ist-Werte I1, I2 und I3 ausgegeben und diese Ist-Werte werden in der Vergleichseinrichtung 32 jeweils mit SollWerten S1, S2 und S3 verglichen. Bei der in Fig. 2 gezeigten Ausgestaltung wird der Vergleich dahingehend durchgeführt, ob eine Betragsdifferenz zwischen dem Ist-Wert I1, I2, I3 und den Soll-Werten S1, S2, S3 jeweils kleiner oder größer ist als ein max. Grenzwert T1, T2 oder T3. Ist dies der Fall, können unterschiedliche Reaktionen ausgelöst werden, wie z. B. die Ausgabe einer Fehlermeldung, die Speicherung der Fehlerdaten, die Markierung des Materials oder auch die Ausschleusung des Materials zu späteren Beweiszwecken. Falls die einzelnen Grenzwerte T1, T2, T3 nicht überschritten werden, kann weiterhin über ein Verknüpfungsmodul 58 geprüft werden, ob hier beispielsweise die Ist-Werte I1 und I2 mehr abweichen als durch die beiden Grenzwerte T1' und T2' (die insbesondere kleiner sind als die Werte T1 und T2). Falls beides der Fall ist, können wieder oben die genannten Maßnahmen eingeleitet werden.

### Bezugszeichenliste

- 2: Bevorratungseinheit
- 4: Transporteinrichtung
- 6: Applikationseinrichtung
- 10: Behältnisse
- 12, 14, 16: Sensoreinrichtungen
- 20: Verbrauchsmaterial
- 30: Steuerungseinrichtung
- 32: Speichereinrichtung
- 34: Anzeigeeinrichtung
- 35: Vergleichseinrichtung
- 36, 38: Sensoreinrichtung
- 40: Zusammenstellung
- 42: Druckeinrichtung, Markierungseinheit
- 44: Transporteinrichtung
- 46: Transporteinrichtung
- 48: Ausschleuseinrichtung
- 50: Behältnisausschleuseinrichtung
- 58: Verknüpfungsmodul
- I1, I2, I3: Ist-Werte
- P1: Förderrichtung
- P2: Pfeil, Zuführungsrichtung
- P3: Richtung
- P5: Pfeil
- S1, S2, S3: Soll-Werte
- T1, T2, T3: Grenzwerte
- T1', T2': Grenzwerte

## Patentansprüche

1. Vorrichtung (1) zum Anwenden von Verbrauchsmaterialien (20) an Behältnissen (10) mit einer Bevorratungseinrichtung (2) welche derart gestaltet ist, einen Vorrat an dem Verbrauchsmaterial (20) zu bevorraten, mit einer Transporteinrichtung (4), welche derart gestaltet ist, das Verbrauchsmaterial (20) zu der Behältnissen (10) zu fördern, und mit einer Applikationseinheit (6), welche derart gestaltet ist, das Verbrauchsmaterial (20) an den Behältnissen (10) oder an Zusammenstellungen (40) von Behältnissen (10) anzuwenden, wobei die Vorrichtung (1) wenigstens eine Sensoreinrichtung (12, 14, 16), welche derart gestaltet ist, wenigstens einen für einen physikalische Eigenschaft des Verbrauchsmaterials (20) charakteristischen Ist-Wert (I1, I2, I3) des Verbrauchsmaterials (20) zu erfassen, eine Vergleichseinrichtung (35), welche derart gestaltet ist, den erfassten Ist-Wert (I1, I2, I3) mit wenigstens einem in einer Speichereinrichtung (32) gespeicherten Soll-Wert (S1, S2, S3) zu vergleichen, und eine Signalausgabeeinrichtung (34), welche derart gestaltet ist, in Abhängigkeit von einem Ergebnis dieses Vergleichs ein Signal auszugeben, aufweist und wobei Toleranzgrenzen festgelegt werden, innerhalb derer die jeweiligen Istwerte (I1, I2, I3) liegen müssen, wobei die Vorrichtung mehrere Sensoreinrichtungen (12, 14, 16) aufweist, welche derart gestaltet sind, mehrere Eigenschaften des Verbrauchsmaterials zu erfassen, und die Vorrichtung (1) eine Störungserfassungseinrichtung aufweist, welche derart gestaltet ist, bei Auftreten einer Störung für diese Störung charakteristische Daten auszugeben, so dass es auf diese Weise möglich ist, bestimmten Verbrauchsmaterialien (20), deren Eigenschaften außerhalb von Toleranzgrenzen liegen, auch bestimmte Störungen zuzuordnen, wobei die Sensoreinrichtung (12, 14, 16) in der Transportrichtung des Verbrauchsmaterials (20) zwischen der Bevorratungseinrichtung (2) und der Applikationseinheit (6) angeordnet ist, **dadurch gekennzeichnet, dass** die Störungserfassungseinrichtung derart gestaltet ist, bei bestimmten Störungen der Maschine, welche beispielsweise noch nicht unbedingt zu einem Stillstand der Maschine führen müssen, zu registrieren, wann genau die Störung aufgetreten ist, wobei die Vorrichtung eine Markierungseinheit (42) aufweist, welche derart gestaltet ist, insbesondere auf dem Verbrauchsmaterial (20) eine Markierung aufzubringen, falls eine Abweichung des Istwerts (I1, I2, I3) von dem Sollwert (S1, S2, S3) über einem vorgegebenen Grenzwert (T1, T2, T3) liegt, wobei die Vorrichtung (1) derart gestaltet ist, die Istwerte (I1, I2, I3) mehrerer Sensoreinrichtungen (12, 14, 16) miteinander logisch zu verknüpfen, und auch ein Signal rauszugeben, wenn die Abweichung zweier oder mehrerer Istwerte zwar für sich genommen nicht über dem vorgegebenen Grenzwert liege, jedoch mehrere Abweichungen vorliegen.

2. Vorrichtung (1) nach Anspruch 1,
**dadurch gekennzeichnet, dass**
die Signalausgabeeinrichtung (34) derart gestaltet ist, dass sie ein von einem Benutzer wahrnehmbares Signal ausgibt, falls eine Abweichung des Istwertes (I1, I2, I3) von dem Sollwert (S1, S2, S3) über einem vorgegebenen Grenzwert (T1, T2, T3) liegt.

3. Vorrichtung (1) nach Anspruch 1 mit einer Erfassungseinheit, welche derart gestaltet ist, falls eine Abweichung des Istwertes von dem Sollwert über einem vorgegebenen Grenzwert (T1, T2, T3) liegt, Daten erfassen und/oder auszugeben, die für das zeitliche Auftreten dieser Abweichung charakteristisch sind.

4. Vorrichtung (1) nach wenigstens einem der vorangegangenen Ansprüche,
**dadurch gekennzeichnet, dass**
die Sensoreinrichtung derart gestaltet ist, einen für eine Länge des Verbrauchsmaterials charakteristischer Wert zu erfassen.

5. Vorrichtung (1) nach wenigstens einem der vorangegangenen Ansprüche,
**dadurch gekennzeichnet, dass**
der Istwert (I1, I2, I3) für eine physikalische Eigenschaft charakteristisch ist, welche aus einer Gruppe von physikalischen Eigenschaften ausgewählt ist, welche eine Temperatur des Verbrauchsmaterials, eine Materialdicke des Verbrauchsmaterials, Ablagerungen auf dem Verbrauchsmaterial, eine Anzahl von Markierungen auf dem Verbrauchsmaterial,
eine statische Aufladung des Verbrauchsmaterial; eine geometrische Gestalt einer Ausstanzung des Verbrauchsmaterials, das Vorhandensein von Stanzresten in oder an dem Material, Toleranzen von Zuschnitten, Kombinationen hieraus und dergleichen enthält.

6. Verfahren zum Anwenden von Verbrauchsmaterialen (20) an Behältnissen (10), wobei ein Verbrauchsmaterial (20) ausgehend von einer Bevorratungseinheit (2) zu einer Applikationseinheit (6) transportiert wird und wobei die Applikationseinheit (6) das Verbrauchsmaterial (20) auf Behältnisse (10) oder Zusammenstellungen (40) von Behältnissen (10) anwendet, wobei mittels einer Sensoreinrichtung (12, 14, 16) wenigstens eine für eine physikalische Eigenschaft des Verbrauchsmaterials (20) charakteristischer Istwert (I1, I2, I3) erfasst wird, und dieser Istwert (I1, I2, I3) mit einem Sollwert (S1, S2, S3) verglichen wird und auf Basis dieses Vergleichs ein Signal ausgegeben wird und wobei Toleranzgrenzen festgelegt werden können, innerhalb derer die jeweiligen Istwerte (I1, I2, I3) liegen müssen, wobei mehrere Sensoreinrichtungen (12, 14, 16) vorgesehen sind, welche mehrere Eigenschaften des Verbrauchsmaterials erfassen und eine Störungserfassungseinrichtung vorgesehen ist, welche bei Auftreten einer Störung für diese Störung charakteristische Daten ausgibt, so dass es auf diese Weise möglich ist, dass bei bestimmten Störungen der Maschine, welche beispielsweise noch nicht unbedingt zu einem Stillstand der Maschine führen müssen, registriert wird, wann genau die Störung aufgetreten ist, so dass es auf diese Weise möglich ist, bestimmten Verbrauchsmaterialien (20), deren Eigenschaften außerhalb von Toleranzgrenzen liegen, auch bestimmte Störungen zuzuordnen, wobei der Istwert während des Transports des Verbrauchsmaterials (20) von der Bevorratungseinheit (2) zu der Applikationseinheit (6) erfasst wird und eine Markierungseinheit (42) vorgesehen ist, welche insbesondere auf dem Verbrauchsmaterial (20) eine Markierung aufbringt, falls eine Abweichung des Istwerts (I1, I2, I3) von dem Sollwert (S1, S2, S3) über einem vorgegebenen Grenzwert (T1, T2, T3) liegt, wobei die Istwerte (I1, I2, I3) mehrerer Sensoreinrichtungen (12, 14, 16) miteinander logisch verknüpft werden und auch ein Signal ausgegeben wird, wenn die Abweichung zweier oder mehrerer Istwerte zwar für sich genommen nicht über dem vorgegebenen Grenzwert liege, jedoch mehrere Abweichungen vorliegen.

7. Verfahren nach Anspruch 6,
**dadurch gekennzeichnet, dass**
der Istwert (I1, I2, I3) gespeichert wird, vorteilhaft mit Informationen, die für sein Auftreten charakteristisch sind.

## Claims

1. Apparatus (1) for the application of consumable materials (20) to containers (10) with a storage device (2) which is designed in such a way that it stores a stock of the consumable material (20), with a conveying device (4) which is designed to convey the consumable material (20) to the containers (10), and with an application unit (6) which is designed in such a way that it applies the consumable material (20) to the containers (10) or to sets (40) of containers (10), wherein the apparatus (1) has at least one sensor device (12, 14, 16) which is designed in such a way that it detects at least one actual value (11, 12, 13) of the consumable material (20) which is characteristic of a physical property of the consumable material (20), a comparator device (35) which is designed in such a way that it compares the detected actual value (11, 12, 13) with at least one nominal value (S1, S2, S3) stored in a store device (32), and a signal output device (34) which is designed in such a way that it emits a signal in a manner dependent upon a result of this comparison, and wherein tolerance limits are set, within which the respective actual values (11, 12, 13) must lie, wherein the apparatus has a plurality of sensor devices (12, 14, 16) which are designed in such a way that they detect a number of properties of the consumable material, and the apparatus (1) has a fault detection device which is designed in such a way that it emits data characteristic of this fault in the event of a fault occurring, so that in this way it is possible for specific consumable materials (20), the properties of which are outside tolerance limits, also to have specific faults assigned to them, wherein the sensor device (12, 14, 16) is arranged between the storage device (2) and the application unit (6) in the conveying direction of the consumable material (20), **characterised in that** the fault detection device is designed in such a way that, in the event of specific faults of the machine which for example need not necessarily lead to a stoppage of the machine, it makes a record of when exactly the fault occurred, wherein the apparatus has a marking unit (42) which is designed in such a way that in particular it applies a marking to the consumable material (20) if there is a deviation of the actual value (11, 12, 13) from the nominal value (S1, S2, S3) over a pre-set threshold value (T1, T2, T3), wherein the apparatus is designed in such a way that it links the actual values (11, 12, 13) of a plurality of sensor devices (12, 14, 16) with one another logically, and also it emits a signal of the deviation of two or more actual values taken individually is not over the pre-set threshold value, but there are a plurality of variations.

2. Apparatus (1) according to claim 1,
**characterised in that**
the apparatus has a marking unit (34) which is designed in such a way that it emits a signal capable of being perceived by a user if there is a deviation of the actual value (11, 12, 13) from the nominal value (S1, S2, S3) over a pre-set threshold value (T1, T2, T3).

3. Apparatus (1) according to claim 1 with a detection unit which is designed such that, if there is a deviation of the actual value from the nominal value over a pre-set threshold value (T1, T2, T3), it detects and/or emits data which are characteristic of the time of occurrence of this deviation.

4. Apparatus (1) according to at least one of the preceding claims,
**characterised in that**
the sensor device is designed in such a way that it detects a value characteristic of a length of the consumable material.

5. Apparatus (1) according to at least one of the preceding claims,
**characterised in that**
the actual value (11, 12, 13) is characteristic of a physical property which is selected from a group of physical properties which comprises a temperature of the consumable material, a material thickness of the consumable material, deposits on the consumable material, a number of markings on the consumable material, a static charge of the consumable material, a geometrical shape of a punch-out of the consumable material, the presence of punching residues in or on the material, tolerances of blanks, combinations thereof and the like.

6. Method of applying consumable materials (20) to containers (10), wherein a consumable material (20) is conveyed starting from a storage unit (2) to an application unit (6) and wherein the application unit (6) applies the consumable material (20) to containers (10) or to sets (40) of containers (10), wherein at least one actual value (11, 12, 13) which is characteristic of a physical property of the consumable material (20) is detected by means of a sensor device (12, 14, 16), and this actual value (11, 12, 13) is compared with a nominal value (S1, S2, S3) and a signal is emitted on the basis of this comparison, and wherein tolerance limits can be set within which the respective actual values (11, 12, 13) must lie, wherein a plurality of sensor devices (12, 14, 16) are provided which detect a number of properties of the consumable material, and a fault detection device is provided which emits data characteristic of this fault in the event of a fault occurring, so that in this way it is possible, in the event of specific faults of the machine which for example need not necessarily lead to a stoppage of the machine, to make a record of when exactly the fault occurred, so that in this way it is possible for specific consumable materials (20), the properties of which are outside tolerance limits, also to have specific faults assigned to them, wherein the actual value is detected during conveying of the consumable material (20) from the storage unit (2) to the application unit (6), and a marking unit (42) is provided which in particular applies a marking to the consumable material (20) if there is a deviation of the actual value (11, 12, 13) from the nominal value (S1, S2, S3) over a pre-set threshold value (T1, T2, T3), wherein the actual values (11, 12, 13) of a plurality of sensor devices (12, 14, 16) are linked to one another logically and also a signal is emitted if the deviation of two or more actual values taken individually is not over the pre-set threshold value, but there are a plurality of variations.

7. Method according to claim 6,
**characterised in that**
the actual value (11, 12, 13) is stored, advantageously with information which is characteristic of its occurrence.

## Revendications

1. Dispositif (1) d'application de consommables (20) contre des récipients (10) avec un équipement d'approvisionnement (2) qui est conçu pour approvisionner une réserve du consommable (20), avec un équipement de transport (4) qui est conçu pour acheminer le consommable (20) vers les récipients (10), et avec une unité d'application (6) qui est conçue pour appliquer le consommable (20) contre les récipients (10) ou contre des assemblages (40) de récipients (10), dans lequel le dispositif (1) présente au moins un équipement de détection (12, 14, 16) qui est conçu pour saisir au moins une valeur réelle (I1, I2, I3) du consommable (20) caractéristique d'une propriété physique du consommable (20), un équipement de comparaison (35) qui est conçu pour comparer la valeur réelle (I1, I2, I3) saisie à au moins une valeur de consigne (S1, S2, S3) stockée dans un équipement de stockage (32), et un équipement d'émission de signal (34) qui est conçu pour émettre un signal en fonction d'un résultat de cette comparaison, et dans lequel des limites de tolérance sont fixées, à l'intérieur desquelles les valeurs réelles (I1, I2, I3) respectives doivent se situer, dans lequel le dispositif présente plusieurs équipements de détection (12, 14, 16) qui sont conçus pour saisir plusieurs propriétés du consommable, et le dispositif (1) présente un équipement de saisie de perturbations qui est conçu pour, lors de l'apparition d'une perturbation, émettre des données caractéristiques pour ces perturbations, de sorte qu'il soit ainsi également possible d'attribuer des perturbations déterminées à des consommables (20) déterminés dont les propriétés se situent à l'extérieur de limites de tolérance, dans lequel l'équipement de détection (12, 14, 16) est agencé entre l'équipement d'approvisionnement (2) et l'unité d'application (6) dans la direction de transport du consommable (20), **caractérisé en ce que** l'équipement de saisie de perturbations est conçu pour, lors de perturbations déterminées de la machine qui par exemple ne mènent pas encore nécessairement à un arrêt de service de la machine, enregistrer quand exactement la perturbation est apparue, dans lequel le dispositif présente une unité de marquage (42) qui est conçue pour apposer un marquage en particulier sur le consommable (20), dans le cas où une divergence de la valeur réelle (I1, I2, I3) par rapport à la valeur de consigne (S1, S2, S3) se situe au-dessus d'une valeur-limite (T1, T2, T3) prédéfinie, dans lequel le dispositif (1) est conçu pour combiner logiquement ensemble les valeurs réelles (I1, I2, I3) de plusieurs équipements de détection (12, 14, 16), et également émettre un signal lorsque la divergence de deux ou plusieurs valeurs réelles ne se situe certes pas en soi au-dessus de la valeur-limite prédéfinie mais qu'existent néanmoins plusieurs divergences.

2. Dispositif (1) selon la revendication 1,
**caractérisé en ce que**
l'équipement d'émission de signal (34) est conçu pour émettre un signal perceptible par un utilisateur, dans le cas où une divergence de la valeur réelle (11, I2, I3) par rapport à la valeur de consigne (S1, S2, S3) se situe au-dessus d'une valeur-limite (T1, T2, T3) prédéfinie.

3. Dispositif (1) selon la revendication 1 avec une unité de saisie qui est conçue pour, dans le cas où une divergence de la valeur réelle par rapport à la valeur de consigne se situe au-dessus d'une valeur-limite (T1, T2, T3) prédéfinie, saisir et/ou émettre des données qui sont caractéristiques de l'apparition temporelle de cette divergence.

4. Dispositif (1) selon au moins l'une des revendications précédentes,
**caractérisé en ce que**
l'équipement de détection est conçu pour saisir une valeur caractéristique d'une longueur du consommable.

5. Dispositif (1) selon au moins l'une des revendications précédentes,
**caractérisé en ce que**
la valeur réelle (I1, I2, I3) est caractéristique d'une propriété physique, laquelle est sélectionnée dans un groupe de propriétés physiques qui contient une température du consommable, une épaisseur de matériau du consommable, des dépôts sur le consommable, un nombre de marquages sur le consommable, un chargement statique du consommable ; une forme géométrique d'une découpe du consommable, la présence de restes de découpe dans ou contre le matériau, des tolérances de coupe, des combinaisons de ceux-ci et analogue.

6. Procédé d'application de consommables (20) contre des récipients (10), dans lequel un consommable (20) est transporté en partant d'une unité d'approvisionnement (2) vers une unité d'application (6) et dans lequel l'unité d'application (6) applique le consommable (20) sur des récipients (10) ou des assemblages (40) de récipients (10), dans lequel, au moyen d'un équipement de détection (12, 14, 16), au moins une valeur réelle (I1, I2, I3) caractéristique d'une propriété physique du consommable (20) est saisie, et cette valeur réelle (I1, I2, I3) est comparée à une valeur de consigne (S1, S2, S3) et sur la base de cette comparaison un signal est émis et dans lequel des limites de tolérance peuvent être fixées, à l'intérieur desquelles les valeurs réelles (I1, I2, I3) respectives doivent se situer,
dans lequel plusieurs équipements de détection (12, 14, 16) sont prévus, lesquels saisissent plusieurs propriétés du consommable, et un équipement de saisie de perturbations est prévu, lequel, lors de l'apparition d'une perturbation, émet des données caractéristiques pour cette perturbation, de sorte qu'il soit ainsi possible, lors de perturbations déterminées de la machine qui par exemple ne mènent pas encore nécessairement à un arrêt de service de la machine, est enregistré quand exactement la perturbation est apparue, de sorte qu'il soit ainsi également possible d'attribuer des perturbations déterminées à des consommables (20) déterminés dont les propriétés se situent à l'extérieur de limites de tolérance, dans lequel la valeur réelle est saisie pendant le transport du consommable (20) depuis l'unité d'approvisionnement (2) vers l'unité d'application (6) et une unité de marquage (42) est prévue, laquelle appose un marquage en particulier sur le consommable (20), dans le cas où une divergence de la valeur réelle (I1, I2, I3) par rapport à la valeur de consigne (S1, S2, S3) se situe au-dessus d'une valeur-limite (T1, T2, T3) prédéfinie, dans lequel les valeurs réelles (I1, I2, I3) de plusieurs équipements de détection (12, 14, 16) sont combinées logiquement ensemble et un signal est également émis lorsque la divergence de deux ou plusieurs valeurs réelles ne se situe certes pas en soi au-dessus de la valeur-limite prédéfinie mais qu'existent néanmoins plusieurs divergences.

7. Procédé selon la revendication 6,
**caractérisé en ce que**
la valeur réelle (I1, I2, I3) est stockée, de préférence avec des informations qui sont caractéristiques de son apparition.
